# EUROPÄISCHE PATENTSCHRIFT

(11) **EP 1 289 690 B1**
(45) Veröffentlichungstag und Bekanntmachung des Hinweises auf die Patenterteilung: **16.08.2006**
(21) Anmeldenummer: 01927941.3
(22) Anmeldetag: 05.05.2001
(51) Int. Cl.: B22D 11/16

(54) **VORRICHTUNG ZUM STRANGGIESSEN VON METALLEN, INSBESONDERE VON STAHL**
DEVICE FOR THE CONTINUOUS CASTING OF METALS, ESPECIALLY STEEL
DISPOSITIF DE COULEE CONTINUE DE METAUX, EN PARTICULIER D'ACIER

(30) Priorität: 10.05.2000 DE 10022598
(43) Veröffentlichungstag der Anmeldung: 12.03.2003
(73) Patentinhaber: SMS Demag Aktiengesellschaft, 40237 Düsseldorf (DE)
(72) Erfinder: FISCHER, Lothar, 41564 Kaarst (DE); ZAJBER, Adolf, 40764 Lagenfeld (DE); FEST, Thomas, 47447 Moers (DE); SCHWENECKE, Siegbert, 47665 Sonstbeck-Hamburg (DE)
(74) Vertreter: Valentin, Ekkehard
(86) Internationale Anmeldenummer: PCT/EP2001/005117
(87) Internationale Veröffentlichungsnummer: WO 2001/085370

(56) Entgegenhaltungen:
- EP-A- 0 468 607
- EP-A- 0 953 391
- WO-A-97/26098
- US-A- 5 771 957
- NADIF M ET AL: "OSCILLATION HYDRAULIGQUE SUR LA ZOULEE CONTINUE DE BRAMES DE SOLLACFLORANGE: PREMIERS RESULTATS INDUSTRIELS" CAHIERS D'INFORMATIONS TECHNIQUES DE LA REVUE DE METALLURGIE,FR,REVUE DE METALLURGIE. PARIS, Bd. 91, Nr. 7/08, 1. Juli 1994 (1994-07-01), Seiten 1071-1079, XP000468919 ISSN: 0035-1563
- PATENT ABSTRACTS OF JAPAN vol. 015, no. 325 (M-1148), 19. August 1991 (1991-08-19) & JP 03 124353 A (SUMITOMO METAL IND LTD), 27. Mai 1991 (1991-05-27)

## Beschreibung

Die Erfindung betrifft eine Vorrichtung zum Stranggießen von Metallen, insbesondere von Stahl, mittels einer Stranggießkokille, die in einem in Gießrichtung oszillierend antreibbaren Schwingrahmen gelagert ist, wobei der Hub der Oszillationsbewegung und / oder die Frequenz einstellbar sind und der Schwingrahmen mittels beidseitig zur Gießader symmetrisch angeordneter Federpakete zur Führung und Gewichtskompensation gelagert ist.

Das Stranggießen von Brammen, z.B. mit einem Gießquerschnitt von 210/250 x 1000 - 2050 mm auf der Grundlage einer sog. Resonanzkokille ist bekannt (EP 0 468 607 B1). Die Vorteile einer solchen Resonanzkokille sind im wesentlichen die Reduzierung der oszillierenden Massen und eine Verbesserung der Dynamik, so dass die Eigenschaften eines servo-hydraulischen Antriebs ausgeschöpft werden können. Die hierzu eingesetzte flüssigkeitsgekühlte Stranggießkokille in einer Oszillationsvorrichtung sieht Federelemente vor, die gleichsinnig mit der Gießrichtung eine wesentlich geringere Steifigkeit gegenüber den Querrichtungen aufweisen , gleichmäßig verteilt und einseitig befestigt sind und sich quer zur Gießrichtung erstrecken. Die gegenüberliegenden Enden der Federelemente sind an einer Tragplatte befestigt und die Tragplatte ist mit einem ortsfesten Grundrahmen verbunden. Der Oszillationsantrieb greift an der Stützplatte an. Es sind auch Blattfedern von dieser Bauart bekannt, wobei die nachgiebig weichen Blattfedern zueinander sowie in Bezug auf die jeweiligen an der gegenüberliegenden Kokillenschmalseite angeordneten Blattfedern in paralleler Lage eingespannt sind (EP 0 953 391 A1).

Das Vergießen von profilierten Gießsträngen ( ausgenommen einfach polygonalen) ist technologisch anspruchsvoll, weil die Reibkraft und die Gießpulver-Kriterien für individuelle Stahlsorten weitgehend unbestimmt sind. Es kommt daher immer wieder zu schlechten Strangoberflächen, die durch hohe Reibkräfte verursacht werden. Im Extremfall zerstören Kleberdurchbrüche das Arbeitsergebnis und verursachen einen hohen wirtschaftlichen Schaden. Um so mehr sind davon Gießquerschnitte mit einem unstetigen Verlauf der Kokillenlängs- und schmalseiten betroffen.

Der Erfindung liegt die Aufgabe zugrunde, gegenüber einfach rechteckigen Brammenquerschnitten auch das Gießen in kompliziertere Gießquerschnitte zu verbessern.

Die gestellte Aufgabe wird aufgrund der eingangs bezeichneten Vorrichtung zum Stranggießen von Metallen, insbesondere von Stahl, erfindungsgemäß durch die Anwendung auf eine im Schwingrahmen gelagerte Stranggießkokille mit profiliertem Gießquerschnitt gelöst, wobei der blattfedergelagerte Schwingrahmen mit Stranggießkokille im Resonanz-Oszillationsverfahren betreibbar ist. Die Verwendung von Blattfedern gewährleistet eine spiel- und verschleißfreie Auslenkung mit einer Verbesserung der Führungsgenauigkeit um das Mehrfache bisheriger Oszillationsvorrichtungen und damit eine deutliche Minderung der Strangreibung. Dazu trägt eine sinusförmige oder vom Sinusverlauf abweichende Oszillation mit hohen Frequenzen und kleinen Hubhöhen bei. Diese sog. Resonanz-Oszillation wird außerdem durch verringerte Massen des Schwing-rahmens begünstigt. Es ist jetzt möglich, auch an profilierten Gießsträngen eine hohe Oberflächenqualität zu erzeugen, womit eine Verbesserung des randnahen Gefüges verbunden ist. Ferner kann eine Verminderung der Rissempfindlichkeit erzielt werden.

Die Überwachung der Oberfläche des sich verfestigenden Gießstranges erfolgt derart dass ein hydraulischer Antrieb für den Schwingrahmen vorgesehen ist, an den eine Messeinrichtung zur Ermittlung der Drücke im Antriebszylinder angeschlossen ist, aufgrund deren die Reibkraft zwischen dem Gießstrang und der Stranggießkokille errechenbar ist.

Die Vorteile der Erfindung werden an einem ausgewählten Gestaltungsbeispiel deutlich, indem die Stranggießkokille mit profiliertem Gießquerschnitt einen dog-bone-geformten Gießquerschnitt aufweist.

Aufgrund der geschilderten Eigenschaften der sog. Resonanzkokille kann die Strang-oberfläche prinzipiell dadurch verbessert werden, indem die Oszillationsbewegung mittels des Antriebs im Oszillationshub und / oder in der Frequenz und / oder in der Oszillationskurve veränderbar ist. Die Verminderung der Reibung kann dazu über Rechenmodelle errechnet und die erhaltenen Werte in die Regelung des jeweiligen Antriebs eingegeben werden.

Nach einer Ausgestaltung ist vorgesehen, dass die Reibkraft über die Hubhöhe der Oszillationsbewegung des Schwingrahmens beinflussbar ist. Die im Resonanzverfahren betriebene Stranggießkokille kann einen geringen Reibkraftwert derart erhalten, indem die Hubhöhe der Oszillationsbewegung des Schwingrahmens auf ca. 0,3 - 6 mm einregelbar ist.

Die Lagerung der Stranggießkokille für das Resonanz-Oszillationsverfahren ist nach einer Verbesserung dahingehend gestaltet, dass in einem Grundrahmen unter einem spitzen Winkel zueinander beidseitig paarweise verlaufende Blattfederpakete beid-endig federnd befestigt sind und dass der die Stranggießkokille tragende Schwingrahmen mittels mittig zwischen den Enden jeweils auf den Blattfederpaketen und dem Schwingrahmen befestigten und mit diesen verbundenen Lagerböcken gelagert ist. Diese Lagerung erzielt die gewünschte genaue Führung bei einer geringstmöglichen Masse der Bauteile.

Im allgemeinen ist vorgesehen, dass das obere Blattfederpaket-Paar horizontal verlaufend im horizontal oder geneigt angeordneten Grundrahmen befestigt ist.

Schließlich besteht eine weitere Maßnahme zur homogenen Oberflächengestaltung darin, dass eine Gießpulverzufuhrautomatik vorgesehen ist. Dadurch kann eine gleichmäßige Verteilung des Gießpulvers pro Flächeneinheit leichter und damit eine weitere Verminderung der auftretenden Reibkraft erzielt werden.

In der Zeichnung ist ein Ausführungsbeispiel der Erfindung dargestellt und wird nachfolgend näher erläutert.

Es zeigen:
- Fig. 1: eine perspektivische Darstellung einer Resonanz-Stranggießkokille in Ansicht und
- Fig. 2: einen Querschnitt durch eine Resonanz-Stranggießkokille.

Gemäß Fig. 1 dient eine Vorrichtung zum Stranggießen von Metallen, insbesondere von Stahl, mittels einer Stranggießkokille 1, die in einem in Gießrichtung 2 oszillierend antreibbaren Schwingrahmen 3 gelagert ist, wobei der Hub der Oszillationsbewegung und / oder die Frequenz einstellbar sind und der Schwingrahmen 3 mittels beidseitig zur Gießader symmetrisch angeordneter Blattfederpakete 4a, 4b; 5a, 5b zur Führung und Gewichtskompensation gelagert ist. Die Stranggießkokille 1 weist einen profilierten Gießquerschnitt 1 a auf, wobei der blattfedergelagerte Schwingrahmen 3 zusammen mit der Stranggießkokille 1 im Resonanzoszillationsverfahren betrieben wird. Als ein prägnantes Beispiel für einen profilierten Gießquerschnitt 1a ist eine dog-bone-Form gezeigt, mit der Vormaterial für Doppel-T-Profilschienen gegossen wird. Eine homogene Oberfläche ohne größere Fehler wird dadurch erzeugt, dass die Oszillationsbewegung mittels eines Antriebs 6 im Oszillationshub und / oder in der Frequenz und / oder in der Oszillationskurve veränderbar ist. Diese Oszillationsbewegung kann mittels eines hydraulischen oder eines elektrischen oder elektro-mechanischen Antriebs 6 auf den Schwingrahmen 3 übertragen werden. Dabei ist die Reibkraft über die Hubhöhe der Oszillationsbewegung des Schwingrahmens 3 zu beeinflussen, d.h. so klein wie möglich zu halten. Die Reibkraft sowie die Oberflächenqualität können besonders durch kleinere Hubhöhen der Oszillationsbewegungen z.B. in der Form beeinflusst werden, dass die Hubhöhe der Oszillationsbewegung des Schwingrahmens auf ca. 0,3 - 6 mm eingeregelt wird. Der Antrieb 6 greift an der in Fig. 2, links angezeigten Angriffsstelle 6a an.

Der Aufbau der Kokillen-Oszillationsvorrichtung ist genauer in Fig. 2 dargestellt: In einem Grundrahmen 7 verlaufen unter einem spitzen Winkel zueinander beidseitig paarweise Blattfederpakete 4a, 4b, unten und 5a und 5b, oben.

Der Antrieb 6 für die Oszillationsbewegungen kann, wie in Fig. 1 gezeigt , aus einem hydraulischen Antrieb 9 mit einem Antriebszylinder 9a bestehen, dessen Antriebsstange 9b mit einer Verschraubung den Schwingrahmen 3 durchdringt und in diesem gelagert ist. der Schwingrahmen 3 ist dabei auf eine Traverse 10 für den Antrieb 6 gestützt. Die Blattfederpakete 4a, 4b und 5a, 5b sind jeweils mittels einer Federklemmung 11 an ihren Enden eingespannt, was in Fig. 2 deutlich wird.

Gemäß Fig. 2 trägt ein Grundrahmen 7 den Schwingrahmen 3, der an einem unteren Holm einen Lagerbock 8 hält. Der Schwingrahmen 3 ist über eine untere Halteplatte 12 mittels Lagerbock-Verschraubungen 13 (jeweils bestehend aus einer Schraube, einer Gewindemutter und einer Unterlegscheibe) mit dem Grundrahmen 7 unter Einspannung der Blattfederpakete 4a, 4b ( 5a, 5b) verbunden. Die Bewegung des Schwingrahmens 3 wird über einen Sicherheits-Anschlag 14 nach unten begrenzt.

In derselben Art sind am Grundrahmen 7 die Blattfederpakete 4a, 4b ( auf der anderen Seite 5a, 5b) mittels jeweils einer unteren Halteplatte 15 und Verschraubungen 16 befestigt. Die Anordnung der Blattfederpakete 4a, 4b wird durch jeweils ein Schutzblech 17 räumlich abgeschlossen. Ferner sind ein Zentrierstab 18 und seitliche Verbindungsschrauben 19 vorhanden.

Im oberen Teil des Grundrahmens 7 sind die Blattfederpakete 5a, 5b mittels oberen Halteplatten 20 und oberen Verschraubungen 21 gelagert. In analoger Bauart ist der obere Lagerbock 8 mittels oberen Lagerbock-Verschraubungen 22 und einem oberen Anschlag 23 versehen. Für die oberen Blattfederpakete 5a und 5b ist ebenfalls ein Grundrahmenteil 24 zum Abgrenzen gegenüber dem Blattfederpaket 5b vorgesehen. Weiterhin sind Verbindungselemente 25 sichtbar.

### Bezugtszeichenliste:

- 1: Stranggießkokille
- 1 a: profilierter Gießquerschnitt
- 2: Gießrichtung
- 3: Schwingrahmen
- 3a: Ende
- 3b: Ende
- 4a: Blattfederpaket
- 4b: Blattfederpaket
- 5a: Blattfederpaket
- 5b: Blattfederpaket
- 6: Antrieb
- 6a: Angriffstelle für Antrieb
- 7: Grundrahmen
- 8: Lagerbock
- 9: hydraulischer Antrieb
- 9a: Antriebszylinder
- 9b: Antriebsstange mit Verschraubung
- 10: Traverse für Antrieb
- 11: Federklemmung
- 12: untere Halteplatte
- 13: untere Lagerbock-Verschraubung
- 14: Sicherheits-Anschlag
- 15: untere Halteplatte
- 16: Verschraubung
- 17: Schutzblech
- 18: Zentrierstab
- 19: seitliche Verbindungsschraube
- 20: obere Halteplatte
- 21: obere Verschraubungen
- 22: obere Lagerbock-Verschraubung
- 23: oberer Anschlag
- 24: Grundrahmenteil
- 25: Verbindungselemente

## Patentansprüche

1. Vorrichtung zum Stranggießen von Metallen, insbesondere von Stahl, umfassend eine Stranggießkokille (1) mit einem profilierten Gießquerschnitt; einen Schwingrahmen (3) in dem die Stranggießkokille (1) gelagert ist; einen hydraulischen Antrieb (6, 9) mit einem Antriebszylinder (9a) zum Erzeugen einer Oszillationsbewegung gemäß einem Resonanzoszillationsverfahren für den Schwingrahmen (3) mit der Stranggießkokille (1), wobei der Hub der Oszillationsbewegung und/oder deren Frequenz einstellbar sind; und
Blattfederpakete (4a, 4b, 5a, 5b), welche beidseitig zur Gießader symmetrisch angeordnet sind, und auf denen der Schwingrahmen (3) zur Führung und Gewichtskompensation gelagert ist;
**gekennzeichnet durch**
eine Messeinrichtung zur Ermittlung der Drücke in dem Antriebszylinder (9a) mit denen die Größe der Reibkraft zwischen dem Gießstrang und oder Stranggießkokille errechenbar ist.

2. Vorrichtung nach Anspruch 1,
**dadurch gekennzeichnet,**
**dass** die Reibkraft über die Hubhöhe oder die Art der Oszillationsbewegung des Schwingrahmens (3) beeinflussbar ist.

3. Vorrichtung nach einem der Ansprüche 1 oder 2,
**dadurch gekennzeichnet,**
**dass** die Hubhöhe der Oszillationsbewegung des Schwingrahmens (3) auf ca. 0,3 bis 6 mm einregelbar ist.

4. Vorrichtung nach einem der vorangegangenen Ansprüche,
**dadurch gekennzeichnet,**
**dass** eine Gießpulverzufuhrautomatik vorgesehen ist.

5. Vorrichtung nach einem der vorangegangenen Ansprüche,
**dadurch gekennzeichnet,**
**dass** die Blattfederpakete (4a, 4b; 5a, 5b) in einem Grundrahmen unter einem spitzen Winkel zueinander beidseitig paarweise beidendig federnd befestigt sind und dass der die Stranggießkokille (1) tragende Schwingrahmen (3) mittels zwischen den Enden (3a, 3b) jeweils auf den Blattfederpaketen und dem Schwingrahmen (3) befestigten und mit diesen verbundenen Lagerblöcken (8) gelagert ist.

6. Vorrichtung nach Anspruch 5,
**dadurch gekennzeichnet,**
**dass** das obere Blattfederpaket-Paar (5a, 5b) horizontal verlaufend im horizontal oder geneigt angeordneten Grundrahmen befestigt ist.

7. Vorrichtung nach einem der vorangegangenen Ansprüche,
**dadurch gekennzeichnet,**
**dass** der profilierte Giesquerschnitt der Stranggießkokille in Form eines dog-bone geformt ist.

## Claims

1. Device for continuous casting of metals, particularly of steel, comprising a continuous casting mould (1) with a profiled mould cross-section; an oscillatory frame (3)
in which the continuous casting mould (1) is mounted; a hydraulic drive (6, 9) with a drive cylinder (9a) for generation of an oscillatory motion in accordance with a resonance oscillation method for the oscillatory frame (3) with the continuous casting mould (1), wherein the stroke of the oscillation movement and/or the frequency thereof is or are settable; and leaf spring packets (4a, 4b, 5a, 5b) which are arranged symmetrically on both sides with respect to the casting strand and on which the oscillatory frame (3) is mounted for guidance and weight compensation; **characterised by** a measuring device for determining the pressures in the drive cylinder (9a) by which the magnitude of the friction force between the cast strip and/or the continuous casting mould can be calculated.

2. Device according to claim 1, **characterised in that** the friction force over the stroke height or the kind of oscillation movement of the oscillatory frame (3) can be influenced.

3. Device according to one of claims 1 and 2, **characterised in that** the stroke height of the oscillation movement of the oscillatory frame (3) can be regulated to approximately 0.3 to 6 millimetres.

4. Device according to one of the preceding claims, **characterised in that** an automatic casting powder feed system is provided.

5. Device according to one of the preceding claims, **characterised in that** the leaf spring packets (4a, 4b; 5a, 5b) are resiliently fastened at both ends in pairs on both sides in a base frame at an acute angle relative to one another and that the oscillatory frame (3) carrying the continuous casting mould (1) is mounted by means of bearing blocks (8) fastened between the ends (3a, 3b) in each instance on the leaf spring packets and the oscillatory frame (3) and connected with these.

6. Device according to claim 5, **characterised in that** the upper leaf spring packet pair (5a, 5b) is fastened to extend horizontally in the base frame arranged horizontally or at an inclination.

7. Device according to one of the preceding claims, **characterised in that** the profiled casting cross-section of the continuous casting mould is formed in the shape of a dogbone.

## Revendications

1. Dispositif pour la coulée continue de métaux, en particulier d'acier, comprenant une lingotière de coulée continue (1) avec une section de coulée profilée ; un cadre oscillant (3) dans lequel est logée la lingotière de coulée continue (1) ; un dispositif d'entraînement hydraulique (6, 9) avec un cylindre d'entraînement (9a) pour la production d'un mouvement d'oscillation selon un procédé d'oscillation en résonance pour le cadre oscillant (3) avec la lingotière de coulée continue (1), l'élévation du mouvement d'oscillation et/ou sa fréquence étant réglables et
des paquets de ressorts à lames (4a, 4b, 5a, 5b), qui sont disposés des deux côtés symétriquement par rapport à la veine de coulée et sur lesquels est logé le cadre oscillant (3) pour le guidage et la compensation du poids;
**caractérisé par** un dispositif de mesure pour déterminer les pressions dans le cylindre d'entraînement (9a) avec lesquelles la grandeur de la force de frottement entre le brin coulé et/ou la lingotière de coulée peut être calculée.

2. Dispositif selon la revendication 1, **caractérisé en ce que** la force de frottement peut être influencée via la hauteur d'élévation ou le type de mouvement oscillant du cadre oscillant (3).

3. Dispositif selon l'une quelconque des revendications 1 ou 2,
**caractérisé en ce que** la hauteur d'élévation du mouvement oscillant du cadre oscillant (3) est réglable à environ 0,3 à 6 mm.

4. Dispositif selon l'une quelconque des revendications précédentes,
**caractérisé en ce qu'**on a prévu un automate d'alimentation de poudre à couler.

5. Dispositif selon l'une quelconque des revendications précédentes,
**caractérisé en ce que** les paquets de ressorts à lames (4a, 4b; 5a, 5b) sont fixés avec un effet de ressort dans un cadre de base avec un angle aigu l'un par rapport à l'autre des deux côtés par paires et **en ce que** le cadre oscillant (3) portant la lingotière de coulée continue (1) est logé au moyen de blocs de logement (8) fixés entre les extrémités (3a, 3b) à chaque fois sur les paquets de ressorts à lame et le cadre oscillant (3) et reliés audit cadre.

6. Dispositif selon la revendication 5, **caractérisé en ce que** la paire supérieure de paquets de ressorts à lames (5a, 5b) s'étend horizontalement dans le cadre de base disposé horizontalement ou incliné.

7. Dispositif selon l'une quelconque des revendications précédentes,
**caractérisé en ce que** la section de coulée profilée de la lingotière à coulée continue est façonnée en forme d'os de chien.
